# EUROPÄISCHE PATENTSCHRIFT

(11) **EP 0 183 090 B1**
(45) Veröffentlichungstag und Bekanntmachung des Hinweises auf die Patenterteilung: **10.08.1988**
(21) Anmeldenummer: 85114003.8
(22) Anmeldetag: 04.11.1985
(51) Int. Cl.: F23J 13/04

(54) **Kaminanschluss für ein Rauchgasrohr**
Chimney connection for a flue gas pipe
Raccordement de cheminée pour un conduit de fumée

(30) Priorität: 05.11.1984 DE 3440375; 29.11.1984 DE 8435025 U
(43) Veröffentlichungstag der Anmeldung: 04.06.1986
(73) Patentinhaber: Feodor Burgmann Dichtungswerke GmbH & Co., D-82515 Wolfratshausen (DE)
(72) Erfinder: Bendl, Peter, D-8190 Wolfratshausen (DE)
(74) Vertreter: Empl, Karl, Dipl.-Ing.

(56) Entgegenhaltungen:
- DE-A- 2 847 892
- DE-A- 2 852 856
- DE-U- 7 116 114
- GB-A- 1 554 397

## Beschreibung

Die Erfindung betrifft einen Kaminansc'" : ür ein Rauchgasrohr, mit einem Kompensatoi (Dehnungsausgleicher), dessen e_{'}nes End< Rauchgasrohr befestigt ist und dessen an kaminseitiges Ende einen radial vorstehenden Flansch aufweist, der mittels an seiner rückwärtigen Fläche angreifender Klemmteile mit seiner frontseitigen Stirnfläche abdichtend angepreßt ist, wobei der den seitlichen Einlaß des Kamins umgebende, aus Mauerwerk bzw. Futtersteinen bestehende Kaminteil mit einer im wesentlichen ebenen Fläche ausgebildet ist.

Bei einem bekannten Kaminanschluß dieser Art (DE-U-7 116 114) ist der kaminseitige Flansch des Kompensators unter Zwischenfügung einer Dichtung, mittels Spannringen an einen Flansch eines Rohrstutzens angepreßt, der mit seinem Ende zwischen die beiden Wandungen eines doppelten Rauchrohrfutters einsteht, an seinem äußeren Umfang durch einen Asbestschnurring gegen die Innenfläche der äußeren Wandung abgedichtet ist und mit seiner Stirnseite durch eine Asbestringdichtung gegen den ringförmigen Boden abgedichtet ist, der die innere mit der äußeren Wandung verbindet. Die äußere Wandung dieses Rauchrohrfutters ist im seitlichen Einlaß des Kamins gehalten und weist einen radial nach außen vorstehenden Flansch auf, der unter Zwischenfügung von.Mörtel bzw. einer Dichtung die im wesentlichen ebene Fläche übergreift, welche den seitlichen Einlaß umgibt.

Durch unterschiedliche Wärmedehnung des Kamins, des Rauchrohrfutters und des Rohrstutzens können sich diese lockern und es können sich Leckstellen ergeben. Zwischen der inneren Wandung des Rauchrohrfutters und dem Rohrstutzen verbleiben taschenartige Hohlräume, in denen sich aggresives Kondensat ablagern kann. Zur Vermeidung von Korrosion durch das Kondensat und dem Angriff der Rauchgase wird es erforderlich, den ohnehin schon konstruktiv aufwendigen Kaminanschluß aus teuerem korrosionsbeständigem Material zu fertigen.

Ein anderer bekannter Kaminanschluß enthält einen aus L-förmigen Profilen geschweißten Rahmen, der mit einem rohrförmigen Abschnitt unter Belassung eines Radialspiels in den seitlichen Einlaß des Kamins einsteht und mit einem im wesentlichen ebenen Flansch unter Zwischenfügung von Keramikfaser-Material an den Randbereich des Kamineinlasses durch Schrauben angepreßt ist. Der Zwischenraum zwischen dem rohrförmigen Abschnitt und den Kamineinlaß ist mit eingestemmten Asbestschnüren ausgefüllt und durch eine Dichtmasse abgeschlossen. Der rohrförmige Abschnitt des Rahmens setzt sich nach außen fort und endigt in einem radial nach außen vorstehenden Flanschteil, an welchem ein ebenfalls radial nach außen vorstehender Flansch des Kompensators mit Klemmleisten gehalten ist, dessen anderes Ende in gleicher Weise am Rauchgasrohr befestigt ist.

Wegen der starken Korrosionswirkung der Rauchgase und der mitgeführten bzw. abgelagerten aggresiven Kondensats war es erforderlich, den erwähnten Rahmen aus Edelstahl auszuführen, so daß der bekannte Kaminanschluß einen erheblichen Investitionsaufwand erfordert. Auch erwiesen sich große Anpreßkräfte als erforderlich, um dem Keramikfaser-Material eine gewisse Dichtwirkung zu verleihen, was aber andererseits zu einer überhöhten Beanspruchung der Futtersteine führte. Durch die unterschiedliche Ausdehnung des Rahmens relativ zum Kamineinlaß bei Betriebswechseln war überdies die Gefahr einer Lockerung und damit einer Undichtigkeit gegeben.

Aufgabe der Erfindung ist es, einen kostengünstig herstellbaren Kaminanschluß zu schaffen, der die Abdichtungsprobleme beseitigt und die Futtersteine bzw. das Mauerwerk des Kamins nur geringen Kräften aussetzt.

Diese Aufgabe wird bei einem Kaminanschluß der eingangs genannten Art dadurch gelöst, daß der kaminseitige Flansch des Kompensators einen von seiner frontseitigen Fläche vorstehenden umlaufenden Wulst aufweist, daß in der ebenen Fläche des Kaminteils unter Einhaltung eines Abstandes zum Einlaß eine umlaufende, im wesentlichen komplementär zum Wulst geformte Nut ausgebildet ist und daß der Flansch nur durch eine zwischengeschaltete Schicht aus gummielatischem Material unmittelbar am Mauerwerk bzw. den Futtersteinen anliegt und durch radial außerhalb des Flansches angeordnete, im Mauerwerk bzw. den Futtersteinen gehaltene Schraubverbindungen, sowie Klemmteilen angepreßt ist, welche den Bereich des Wulstes überdecken, wobei der Wulst in die Nut einsteht und die Schicht in klebender Verbindung sowohl mit dem Mauerwerk bzw. den Futtersteinen und der Nut, als auch der frontseitigen Fläche des Flansches und dem Wulst steht.

Mit einer solchen Ausbildung lassen sich Leckstellen auch ohne Anwendung großer Anpreßkräfte zuverlässig vermeiden und es tritt darüber hinaus eine wesentliche Kosteneinsparung auf, weil komplizierte Anschlußrahmen am Kamin selbst entbehrlich werden und alle Metallteile außerhalb des Rauchgasstromes liegen und damit aus weniger aufwendigem Material gefertigt werden können. Beispielsweise genügt es, die Klemmteile (Klemmleisten bzw. Spannpratzen u. ggf. Druckstücke) aus handelsüblichem Baustahl zu fertigen und mit einer gummielastischen korrosionshindernden Schutzhaut auszustatten.

Weitere Merkmale und Vorteile ergeben sich aus den Unteransprüchen.

Ausführungsbeispiele der Erfindung werden im folgenden anhand der Zeichnungen erläutert, in denen zeigt
Fig. 1 einen axialen Schnitt durch ein anzuschließendes Rauchgasrohr und einen erfindungsgemäß ausgebildeten Kaminanschluß;
Fig. 2 - 5 Einzelheiten gemäß der Stelle A in Fig. 1 mit einer zweiten bis fünften Ausführungsform des Wulstes und Nutes;
Fig. 6 einen speziell für den Kaminanschluß ausgebildeten Futterstein mit zugeordneter Schraubverbindung in perspektivischer Darstellung und
Fig. 7 eine Mehrzahl von miteinander zusammenwirkenden Futtersteinen gemäß Fig. 6 in einer diesbezüglich um ca. 90° gedrehten perspektivischen Darstellung.

Der anzuschließende Kamin weist einen seitlichen Einlaß 1 auf, welcher mit säurebeständigen Futtersteinen 2 ausgekleidet ist. Die Futtersteine 2 erstrecken sich auch noch über den den Einlaß 1 umgebenden Kaminteil und bilden dort eine im wesentlichen ebene Fläche 3. Aus dieser ist durch Fräsen oder Schleifen eine den Einlaß 1 in Abstand von mehreren Zentimetern umgebende, in sich geschlossene Nut 4 herausgearbeitet. Vorteilhaft wird die Nut 4 durch Verwendung bereits entsprechend geformter Futtersteine 2 bereitgestellt, wie dies an späterer Stelle anhand der Fig. 6 und 7 näher erläutert wird.

An einem den Rauchgasstrom in Richtung des Pfeiles 5 heranführenden Rauchgasrohr 6 ist ein aus gummielastischem Material bestehender Kompensator 7 an seinem einen Ende durch eine an sich bekannte, aus einem Flansch, Klemmleisten und Schraubverbindungen bestehende Anordnung 7' befestigt. Das andere Ende des Kompensators 7 weist einen radial vorstehenden Flansch 8 ebenfalls aus gummielastischem Material auf, von dem ein Wulst 9 in radialem Abstand von mehreren Zentimetern vom inneren Flanschrand einstückig angeformt ist und von der frontseitigen Fläche 10 vorsteht. Die Querschnittsform und Anordnung des Wulstes 9 ist entsprechend der Nut 4 gewählt, d.h. es liegt eine komplementäre Formgebung vor, wobei der Querschnitt des Wulstes gleich oder etwas kleiner als der der Nut 4 sein kann.

Die frontseitige Fläche 10 des Flansches 8 ist mit der ebenen Fläche 3 der Futtersteine 2 und der Wulst 9 ist mit der Nut 4 über eine Schicht 11 (vergl. Fig. 2 und 3) verklebt, welche aus einem Zweikomponenten-Elastomerkleber besteht, der in nichtvulkanisiertem Zustand als plastische Kautschukmasse aufgetragen wurde und anschließend vernetzt und einen gummielastischen Zustand einnimmt. Die Schicht gleicht gröbere und feinere Unebenheiten der Futtersteine 2 und der in ihr ausgebildeten Nut 4 aus und seine Dicke wird entsprechend den größten vorkommenden Unebenheiten bemessen.

Der Flansch 8 wird an die ebene Fläche 3 von einer Mehrzahl von Klemmteilen 12 angepreßt. Diese bestehen aus mit geringem Spiel aneinanderstoßenden Klemmleisten 14', welche an der rückwärtigen Seite 13 des Flansches 8 großflächig angreifen und den Wulst 9 einschließlich beidseitig angrenzender Bereiche überdecken. Die Klemmleisten 14'stehen radial nach außen über den Flansch 8 vor und weisen im Bereich ihrer äußeren Enden Druckstücke 14" auf, die annähernd der Dicke des Flansches 8 entsprechen und sich noch an der ebenen Fläche 3 der Futtersteine 2 abstützen. Zwischen dem Außenrand des Flansches 8 und den Druckstücken 14" sind Schraubverbindungen 15 vorgesehen, die jeweils einen am Futterstein 3 verankerten ersten Bestandteil (z. B Stehbolzen) und einen damit über ein Gewinde verbundenen, eine Druckkraft auf die Klemmleisten 14' bewirkenden zweiten Bestandteil (z. B. Mutter, enthalten. Die Klemmleisten 14' und die Druckstücke 14" bestehen aus handelsüblichem Baustahl und sind vollständig mit einer als dick ausgezogenen Linie in Fig. 2 angedeuteten Schutzschicht 16 aus gummielastischen Material überzogen.

In der Ausführungsform gemäß Fig. 1 weist der Wulst 9 und damit auch die Nut 4 eine dreieckige Querschnitts form auf. Abgeänderte Ausführungsformen gemäß Fig. 2 und 3 besitzen einen Wulst 9' und eine Nut 4' mit trapezförmigen Querschnitt bzw. einen Wulst 9" und eine Nut 4" mit halbrundem Querschnitt.

In den Ausführungsformen gemäß Fig. 4 und 5 weist die Nut 4"' an jeder ihrer beiden Seitenflanken eine Hinterschneidung 4a bzw 4b auf. Der Wulst 9 ''' besitzt seitliche Vorsprünge, welche formschlüssig in diesen Hinterschneidungen 4a bzw 4b gehalten sind. Gemäß der Ausführungsform nach Fig. 5 enthält der Wulst 9'" noch eine sich parallel zu seiner Längsachse erstreckende Hohlkammer 9a, welche seine Einbringung in die Nut 4"' erleichtert.

Bei den beiden letztgenanten Ausführungsformen bestehen die Klemmteile 12 aus mehreren mit geringem Spiel aneinanderstoßenden Flachstäben 17, von denen jeder wiederum durch mehrere Spannpratzen 18 und Schraubverbindungen 15 angepreßt wird. Sowohl die Flachstäbe 17, als auch die Spannpratzen 18 bestehen aus handelsüblichem Baustahl und weisen jeweils eine geschlossene Schutzschicht 16 aus gummielastischem Material auf.

Abhängig vom speziellen Einsatzgebiet kann im Fall der Fig. 4 und 5 (Nut mit Hinterschneidung) auch auf die Flachstäbe 17 verzichtet werden und die Anpressung mit den Spannpratzen 18 alleine vorgenommen werden.

Die vorbeschriebene geänderte Ausführung der Klemmteile 12 kann auch bei den Ausführungsformen nach Fig. 1 - 3 eingesetzt werden, wie umgekehrt auch die dort erläuterten Klemmteile mit Klemmleisten 14' und Druckstücken 14" im Falle der Fig. 4 und 5 einsetzbar ist.

Die Fig. 6 und 7 erläutern eine spezielle Ausgestaltung, welche eine Reduzierung der Montagezeit und der von den Schraubverbindungen 15 auf die Futtersteine 2 ausgeübten Beanspruchungen erlaubt.

Die Futtersteine 2 bilden in ihrer Gesamtheit einen den Einlaß 1 (Fig. 1), des Kamins umgebenden Rahmen und weisen u.a. zwei Fugenflächen 2a auf, an denen benachbarte Futtersteine 2 über Fugen 19 aneinandergrenzen, sowie eine einen Bestandteil der Wandung des Einlasses 1 bildende Seitenfläche 2b, eine einen Bestandteil der den Einlaß 1 umgebenden ebenen Fläche 3 bildenden, zu den Fugenflächen 2a lotrechte Frontfläche 2c und eine dazu Parallele rückseitige Fläche 2d. Die Futtersteine 2 können in der einen Fläche 2a einen rippenartigen Vorsprung und an der anderen Fläche 2a eine komplementär ausgebildete Vertiefung aufweisen und eine im Schnitt parallel zu den Fugenflächen 2a L-förmige Gestalt besitzen.

Jeder Futterstein 2 enthält in seiner Frontfläche 2c und in Abstand von der Seitenfläche 2b einen bereits bei seiner Herstellung vorgesehenen Nutabschnitt 22, der sich von einer der Flächen 2a bis zur anderen Fläche 2a erstreckt. Die Nutabschnitte 22, welche in ihrer Gesamtheit eine den Einlaß 1 umgebende, in sich geschlossene Nut 4 bilden, können auch abweichend von der dargestellten Querschnittsform (entsprechend Fig. 2) eine andere Querschnittsform aufweisen, wie sie in den Fig. 1 und 3 - 5 veranschaulicht ist.

Die Futtersteine 2 weisen Aussparungen 20 auf, deren Längsachsen 21 lotrecht zu den Frontflächen 2c stehen. Jede Aussparung 20 ist hälftig in Bezug auf die Längsachse 21 in die Fugenfläche 2a dergestalt bereits bei der Herstellung des Futtersteins 2 eingeformt, daß zwei an ihren Fugenflächen 2a aneinanderliegende Futtersteine 2 eine vollständige Aussparung 20 bilden. Jede Aussparung 20 setzt sich aus einem von der Frontfläche 2c ausgehenden tieferen Abschnitt 20 a mit einer (bezogen auf die Längsachse 21) kreisförmigen Querschnittsform und einen sich daran anschließenden, axial flacheren, jedoch radial weiteren zweiten Abschnitt 20 b zusammen. Letzterer hat die Form einer zur rückseitigen Fläche 2d offenen, quaderförmigen Tasche.

Die Schraubverbindung 15 enthält einen ersten Bestandteil 15a, bestehend aus einem zylindrischen, an einem Ende ein Außengewinde 15"a tragenden Schaft 15'a und einen an dessen anderem Ende befestigten Verankerungsteil 15"'a in Form einer mittig angeschweißten rechteckigen Platte. Der zweite Bestandteil 15b besteht aus einer auf das Gewinde 15"a aufgeschraubten Mutter.

Beim Setzen der Futtersteine 2 werden die ersten Bestandteile 15a der Schraubverbindung 15 so eingelegt, daß die Verankerungsteile 15"'a in den zweiten Abschnitten 20b der Aussparungen 20 liegen und verdrehungssicher gehalten sind, während die ersten Abschnitte 20a mit den Gewinden 15"'a über die Frontflächen 2c vorstehen.

Abhängig von den Baugrößen der Futtersteine 2 und der Ausbildung der Klemmteile 12 können die Aussparungen 20 und/oder die darin angeordneten ersten Bestandteile 15a der Schraubverbindungen 15 auch nur in einem Teil der Futtersteine vorgesehen sein oder es können zu den Fugenflächen 2a nicht offene Aussparungen ausschließlich oder zusätzlich vorgesehen werden.

## Patentansprüche

1. Kaminanschluß für ein Rauchgasrohr (6), mit einem Kompensator (7) (Dehnungsausgleicher), dessen eines Ende am Rauchgasrohr befestigt ist und dessen anderes kaminseitiges Ende einen radial vorstehenden Flansch (8) aufweist, der mittels an seiner rückwärtigen Fläche angreifender Klemmteile (12) mit seiner frontseitigen Stirnfläche (10) abdichtend angepreßt ist, wobei der den seitlichen Einlaß (1) des Kamins umgebende, aus Mauerwerk bzw. Futtersteinen (2) bestehende Kaminteil mit einer im wesentlichen ebenen Fläche (3) ausgebildet ist,
dadurch gekennzeichnet, daß der kaminseitige Flansch (8) des Kompensators (7) einen von seiner frontseitigen Fläche (10) vorstehenden, umlaufenden Wulst (9 - 9"') aufweist, daß in der ebenen Fläche (3) des Kaminteils unter Einhaltung eines Abstandes zum Einlaß (1) eine umlaufende, im wesentlichen komplementär zum Wulst (9 - 9"') geformte Nut (4 - 4"') ausgebildet ist und daß der Flansch (8) nur über eine zwischengeschaltete Schicht (11) aus gummielastischem Material am Mauerwerk bzw. den Futtersteinen (2) anliegt und durch radial außerhalb des Flansches (8) angeordnete, im Mauerwerk bzw. den Futtersteinen (2) gehaltene Schraubverbindungen (15) sowie den Klemmteilen (12) angepreßt ist, welche den Bereich des Wulstes (9 - 9"') überdecken, wobei der Wulst (9 - 9"') in die Nut (4 - 4"') einsteht und die Schicht (11) in klebender Verbindung sowohl mit dem Mauerwerk bzw. den Futtersteinen (2) und der Nut (4 - 4"') als auch der frontseitigen Fläche (10) des Flanches (8) und dem Wulst (9 - 9"') steht.

2. Kaminanschluß nach Anspruch 1,
dadurch gekennzeichnet, daß die Schicht (11) aus einem nach Aufbringung des Flansches (8) am Mauerwerk bzw. den Futtersteinen (2) vernetzten Zweikomponenten-Elastomerkleber besteht.

3. Kaminanschluß nach Anspruch 2,
dadurch gekennzeichnet, daß die Schicht (11) aus einem vernetzten Zweikomponenten-Fluor-Elastomerkleber besteht.

4. Kaminanschluß nach Anspruch 1, 2 oder 3,
dadurch gekennzeichnet, daß die Schicht (11) eine Dicke von 0,5 - 10 mm aufweist.

5. Kaminanschluß nach Anspruch 1,
dadurch gekennzeichnet, daß die Nut (4) und der Wulst (9) im Querschnitt dreieckig ausgebildet sind.

6. Kaminanschluß nach Anspruch 1,
dadurch gekennzeichnet, daß die Nut (4') und der Wulst (9') im Querschnitt trapezförmig ausgebildet sind.

7. Kaminanschluß nach Anspruch 1,
dadurch gekennzeichnet, daß die Nut (4") und der Wulst (9") im Querschnitt halbkreisförmig ausgebildet sind.

8. Kaminanschluß nach Anspruch 1,
dadurch gekennzeichnet, daß die Nut (4"') an einer oder an beiden Seitenflanken Hinterschneidungen (4a, 4b) aufweist und daß die Wulst (9"') in diese Hinterschneidungen mit seitlichen Vorsprüngen einsteht.

9. Kaminanschluß nach Anspruch 1 oder 5 - 8,
dadurch gekennzeichnet, daß der Wulst (9"') eine durchgehende Hohlkammer (9a) aufweist.

10. Kaminanschluß nach Anspruch 1,
dadurch gekennzeichnet, daß die Klemmteile (12) aus großflächig am Flansch (8) angreifende Klemmleisten (14') bestehen, die sich radial außerhalb des Flansches (8) mit Druckstücken (14") an der ebenen Fläche (3) abstützen.

11. Kaminanschluß nach Anspruch 1, 8 oder 9,
dadurch gekennzeichnet, daß die Klemmteile (12) Spannpratzen (18) enthalten, welche unmittelbar oder über Flachstäbe (17) am Flansch (8) angreifen.

12. Kaminanschluß nach Anspruch 1,5,6,7 7 oder 8, mit den seitlichen Einlaß des Kamins bekleidenden Futtersteinen,
dadurch gekennzeichnet, daß die Futtersteine (2) in ihren die den seitlichen Einlaß (1) des Kamins umgebenden ebenen Fläche (3) bildenden Frontflächen (2a) vor ihrer Vermauerung ausgebildete Nutabschnitte (22) enthalten, welche in ihrer Gesamtheit die in sich geschlossene, den Einlaß (1) mit Abstand umgebende Nut (4, 4', 4", 4"') bilden.

13. Kaminanschluß nach Anspruch 1, 5, 6, 7 oder 8, mit den seitlichen Einlaß des Kamins bekleidenden Futtersteinen,
dadurch gekennzeichnet, daß wenigstens ein Teil der Futtersteine (2) wenigstens eine vor ihrer Vermauerung ausgebildete Aussparung (20) aufweist, die von der Futterstein-Frontfläche (2c) ausgeht, welche einen Teil der den seitlichen Einlaß (1) des Kamins umgebenden ebenen Fläche (3) bildet und dessen Längsachse (21) näherungsweise lotrecht zur Futterstein-Frontfläche (2c) verläuft und daß in der Aussparung (20) ein erster Bestandteil (15a) der Schraubverbindung (15) verankert ist, welcher ein Gewinde (15"a) aufweist, auf das bzw. in das ein zweiter Bestandteil (15b) aufgeschraubt bzw. eingeschraubt ist, welcher an einem Klemmteil (12) unter Druckausübung angreift.

14. Kaminanschluß nach Anspruch 13,
dadurch gekennzeichnet, daß die Aussparung (20) einen von der Futterstein-Frontfläche (2c) ausgehenden, eine zur Längsachse (21) wenigstens näherungsweise parallele Seitenwandung aufweisenden ersten Abschnitt (20a) sowie einen sich daran anschließenden zweiten Abschnitt (20b) enthält, der radial zur Längsachse (21) bezüglich des ersten Abschnittes (20a) erweitert ist, daß der erste Bestandteil (15a) der Schraubverbindung (15) einen mindestens teilweise im ersten Abschnitt (20a) der Aussparung (20) angeordneten Schaft (15'a) enthält, an dessen einem Ende das Gewinde (15"a) ausgebildet ist und dessen anderes Ende ein Verankerungsglied (15"'a) trägt, das radial größere Abmessungen als der erste Abschnitt (20a) der Aussparung (20) aufweist, in dem zweiten Abschnitt (20b) angeordnet ist und von diesem formschlüssig gegen eine Bewegung in der Längsachse (21) wenigstens in Richtung zur Futterstein-Frontfläche (2a) gehalten ist und daß, jeweils bezogen auf Schnitte lotrecht zur Längsachse (21), die Querschnittsform von Schaft (15'a) und/oder Verankerungsglied (15"'a) und die zugeordnete Querschnittsform des ersten Abschnitts (20a) bzw. zweiten Abschnitts (20b) so gewählt ist, daß der erste Bestandteil (15a) der Schraubverbindung (15) durch Formschluß gegen eine Verdrehung um die Längsachse (21) relativ zum Futterstein (2) gesichert ist.

15. Kaminanschluß nach Anspruch 14,
dadurch gekennzeichnet, daß der Schaft (15'a) als zylindrischer Bolzen ausgebildet ist und das Verankerungsglied (15"'a) eine rechteckige Platte ist, welche mittig und lotrecht zur Achse des Bolzens an diesem befestigt ist und daß der zweite Abschnitt (20b) der Aussparung (20a) quaderförmige Gestalt aufweist.

16. Kaminanschluß nach Anspruch 14 oder 15,
dadurch gekennzeichnet, daß die Aussparung (20) bis zu der rückseitigen Fläche (2b) des Futtersteins (2) geführt ist und der zweite Abschnitt (20b) der Aussparung (20) als Vertiefung in dieser rückseitigen Fläche (2d) ausgebildet ist.

17. Kaminanschluß nach eine der Ansprüche 13 - 16,
dadurch gekennzeichnet, daß die Aussparung (20) zur Fugenfläche (2a) offen ist.

18. Kaminanschluß nach Anspruch 17,
dadurch gekennzeichnet, daß die Längsachse (21) der Aussparung (20) in der Fuge (19) zwischen zwei Futtersteinen (2) liegt, wobei jeweils eine Hälfte der Aussparung in der Fugenfläche (2a) eines ersten Futtersteins (2) und die andere Hälfte in der Fugenfläche des angrenzenden Futtersteins ausgebildet ist.

## Revendications

1. Raccord de cheminée pour un tuyau de fumée (6) comportant un compensateur (7) d'équilibrage des dilatations dont une extrémité est fixée sur le tuyau de fumée et dont l'autre extrémité du côté cheminée présente une bride (8) faisant saillie radialement laquelle est serrée de manière étanche par sa face frontale (10) du côté avant au moyen d'éléments de serrage (12) fixés sur sa face arrière, la partie de la cheminée entourant son ouverture latérale (1), constituée en maçonnerie ou en boisseaux (2) étant réalisée de manière à présenter une surface sensiblement plane (3), caractérisé par le fait la bride (8) du côté cheminée du compensateur (7) présente un bourrelet (9, 9"') faisant saillie de sa surface (10) du côté frontal, périphérique, par le fait que dans la surface plane (3) de la partie de cheminée, à une certaine distance de l'ouverture (1) est pratiquée une rainure (4,4"') périphérique, sensiblement complémentaire au bourrelet (9, 9"') et par le fait que la bride (8) ne vient s'appliquer sur la maçonnerie ou les boisseaux (2) qu'à travers une couche intercalée (11) en matière élastique analogue à du caoutchouc et qu'elle est serrée sur ladite maçonnerie au moyen de boulonnages (15) disposés extérieurement à ladite bride (8) et placés dans la maçonnerie ou les boisseaux (2) ainsi qu'au moyen des éléments éléments de serrage (12) qui recouvrent la zone du bourrelet (9, 9"') ledit bourrelet (9, 9"') pénétrant dans la rainure (4, 4"') et la couche (11) venant se coller aussi bien sur la maçonnerie ou les boisseaux (2) et la rainure (4,4"') que sur la face (10) du côté frontal de la bride (8) et sur le bourrelet (9, 9"').

2. Raccord de cheminée selon la revendication 1, caractérisé par le fait que la couche (11) est constituée d'un adhésif élastomère à deux composants dont la réticulation a lieu après l'application de la bride (8) sur la maçonnerie ou les boisseaux (2).

3. Raccord de cheminée selon la revendication 2, caractérisé par le fait que la couche (11) est constituée en un adhésif élastomère fluoré à deux composants, réticulé.

4. Raccord de cheminée selon la revendication 1,2 ou 3, caractérisé par le fait que la couche (11) a une épaisseur de 0,5 à 10 mm.

5. Raccord de cheminée selon la revendication 1, caractérisé par le fait que la rainure (4) et le bourrelet (9) ont une coupe transversale triangulaire.

6. Raccord de cheminée selon la revendication 1, caractérisé par le fait que la rainure (4') et le bourrelet (9') ont une coupe transversale de forme trapézoïdale.

7. Raccord de cheminée selon la revendication 1, caractérisé par le fait que la rainure (4") et le bourrelet (4") ont une section transversale de forme semi-circulaire.

8. Raccord de cheminée selon la revendication 1, caractérisé par le fait que la rainure (4"') présente sur un seul ou sur ses deux flancs latéraux des évidements (4a, 4b) et que le bourrelet (9"') pénètre dans ces évidements par des saillies latérales.

9. Raccord de cheminée selon la revendication 1 ou les revendications 5 à 8, caractérisé par le fait que le bourrelet (9"') présente une chambre creuse (9a) passante.

10. Raccord de cheminée selon la revendication 1, caractérisé par le fait que les éléments de serrage (12) sont constitués de tringles (14') de serrage fixées sur une grande surface de la bride (8), lesdites tringles s'appuyant radialement à l'extérieur de ladite bride (8) au moyen d'éléments de serrage (14') sur la surface plane (3).

11. Raccord de cheminée selon les revendications 1, 8 ou 9, caractérisé par le fait que les éléments de serrage (12) contiennent des griffes de serrage (18) lesqelles viennent en prise directement, ou par l'intermédiaire de baquettes plates (17), avec la bride (8).

12. Raccord de cheminée selon les revendications 1, 5, 6, 7 ou 8, comportant les boisseaux revêtant l'ouverture latérale de la cheminée, caractérisé par le fait que les boisseaux (2) contiennent des sections de rainures (22) pratiquées avant le maçonnage desdits boisseaux, dans leurs faces frontales (2a) formant la surface plane (3) qui entourent l'ouverture latérale (1) de la cheminée, l'ensemble de ces sections de rainures constituant la rainure (4,4', 4", 4"') entourant à une certaine distance l'ouverture (1).

13. Raccord de cheminée selon la revendication 1, 5, 6, 7 ou 8, comportant les boisseaux revêtant l'ouverture latérale de la cheminée, caractérisé par le fait qu'au moins une partie des boisseaux (12) présente au moins un évidement (20) réalisé avant leur maçonnage, cet évidement partant de la surface frontale (2c) des boisseaux laquelle constitue une partie de la surface plane (3) entourant l'ouverture latérale (1) de la cheminée et dont l'axe longitudinal (21) s'étend sensiblement perpendiculairement à la face frontale (2c) des boisseaux et par le fait que dans cet évidement (20) est ancré un premier élément (15a) du boulonnage (15) lequel présente un filetage (15'a) sur ou dans lequel est vissé un deuxième élément (15b) lequel est fixé sur une pièce de serrage (12) sous l'effet d'une pression.

14. Raccord de cheminée selon la revendication 13, caractérisé par le fait que l'évidement (20) contient une première section (20a) partant de la surface frontale (2c) des boisseaux présentant une paroi latérale au moins approximatiquement parallèle à l'axe longitudinal (21), ainsi qu'une deuxième section (20b) se raccordant à la première qui est plus large que la première section (20a) en direction radiale de l'axe longitudinale, par le fait que le premier élément (15a) du boulonnage (15) contient une tige (15'a) disposée, au moins partiellement, dans la première section de l'évidement (20), tige à une extrémité de laquelle est pratiqué le filetage (15"a) et dont l'autre extrémité supporte un élément d'ancrage (15"'a) qui présente radialement des dimensions supérieures à celles de la première section (20a) de l'évidement (20), est disposé dans la deuxième section (20b) et maintenu par celle-ci solidairement contre tout mouvement dans l'axe longitudinal (21), au moins dans la direction de la surface frontale (2a) des boisseaux, et par le fait que, respectivement, par rapport à des coupes perpendiculaires à l'axe longitudinal (21) la forme de la section transversale de la tige (15'a) et/ou de l'élément d'ancrage (15"'a) ainsi que la forme de la section transversale correspondante de la première section (20a) ou de la deuxième section (20b) sont choisies de telle sorte que le premier élément (15a) du boulonnage (15) est assuré, par solidarisation de forme avec le boisseau (2), contre toute rotation autour de l'axe longitudinal (21 ).

15. Raccord de cheminée selon la revendication 14, caractérisé par le fait que la tige (15a) est réalisée sous la forme d'un boulon cylindrique et que l'élément d'ancrage (15"'a) est une plaque rectangulaire fixée sur le boulon au centre et perpendiculairement à l'axe de celui-ci, et par le fait que la deuxième section (20b) de l'évidement (20a) présente la forme d'un parallélépipède.

16. Raccord de cheminée selon la revendication 14 ou 15, caractérisé par le fait que l'évidement (20) continue jusgu'à la face arrière (2b) du boisseau (2) et que la deuxième section (20b) de l'évidement (20) est réalisée en forme d'évidement pratiqué dans cette face arrière (2b).

17. Raccord de cheminée selon l'une des revendications 13 à 16, caractérisé par le fait que l'évidement (20) est ouvert en direction de la surface (2a) du joint.

18. Raccord de cheminée selon la revendication 17, caractérisé par le fait que l'axe longitudinal (21) de l'évidement (20) est situé dans le joint (19) entre deux boisseaux (2) une moitié respectivement dudit évidement étant réalisée dans la surface (2a) du joint d'un premier boisseau (2) et l'autre moitié dans la surface du joint du boisseau adjacent.

## Claims

1. Chimney connection for a flue gas pipe (6), having a bellow expansion joint (7) (extension compensating member), one end of which is attached to the flue gas pipe and the other, chimney-side end has a radially projecting flange (8), which is pressed on with its front face (10) in a sealing manner by means of clamping parts (12) engaging on its rear surface, the chimney part which surrounds the lateral inlet (1) of the chimney and comprises brickwork or lining bricks (2) being designed with an essentially even surface (3), characterized in that the chimney-side flange (8) of the bellow expansion joint (7) has a circumferential bead (9 - 9"') projecting from its front face (10), in that a circumferential groove (4 - 4"') which is shaped essentially complimentary to the bead (9 - 9"') is formed in the even surface (3) of the chimney part while maintaining an interval from the inlet (1) and in that the flange (8) rests against the brickwork or the lining bricks (2) only via an interposed layer (11) of elastomeric material and is pressed on by bolt connections (15) which are arranged radially beyond the flange (8) and are held in the brickwork or the lining bricks (2) and by the clamping parts (12) which cover the region of the bead (9 - 9"'), the bead (9 - 9"') projecting into the groove (4 - 4"') and the layer (11) being adhesively connected both with the brickwork or the lining bricks (2) and with the groove (4 - 4"') and also with the front face (10) of the flange (8) and the bead (9 - 9"').

2. Chimney connection according to Claim 1, characterized in that the layer (11) comprises a two-component elastomeric adhesive which is cross-linked after the flange (8) has been fitted to the brickwork or the lining bricks (2).

3. Chimney connection according Claim 2, characterized in that the layer (11) comprises a cross-linked two-component fluorinated elastomeric adhesive.

4. Chimney connection according to Claim 1, 2 or 3, characterized in that the layer (11) has a thickness of 0.5 - 10 mm

5. Chimney connection according to Claim 1, characterized in that the groove (4) and the bead (9) are designed so as to be triangular in cross-section.

6. Chimney connection according to Claim 1, characterized in that the groove (4') and the bead (9') are designed so as to be trapezoidal in cross-section.

7. Chimney connection according to Claim 1, characterized in that the groove (4") and the bead (9") are designed so as to be semicircular in cross-section.

8. Chimney connection according to Claim 1, characterized in that the groove (4"') has undercuts (4a, 4b) on one or both side flanks and in that the bead (9"') projects into these undercuts by lateral projections.

9. Chimney connection according to Claim 1 or 5 - 8, characterized in that the bead (9"') has a through cavity (9a).

10. Chimney connection according to Claim 1, characterized in that the clamping parts (12) comprise clamping strips (14') which engage over a large area on the flange (8) and, radially beyond the flange (8), are supported on the even surface (3) by pressure members (14").

11. Chimney connection according to Claim 1, 8 or 9, characterized in that the clamping parts (12) contain clamping shoes (18) which engage on the flange (8) either directly or via flat bars (17).

12. Chimney connection according to Claim 1, 5, 6, 7 or 8, having lining bricks cladding the lateral inlet of the chimney, characterized in that, in the front faces (2a) forming the even surface (3) surrounding the lateral inlet (1) of the chimney, the lining bricks (2) contain grooved portions (22) which are made before said lining bricks are masoned and which, in their totality, form the self-contained groove (4, 4' 4", 4"') surrounding the inlet (1) at an interval.

13. Chimney connection according to Claim 1, 5, 6, 7 or 8, having lining bricks cladding the lateral inlet of the chimney, characterized in that at least one part of the lining bricks (2) has at least one recess (20) which is formed before said bricks are masoned and which starts from the lining brick front face (2c) which forms a part of the even surface (3) surrounding the lateral inlet (1) of the chimney and whose longitudinal axis (21) runs approximately perpendicular to the lining brick front face (2c) and in that a first component (15a) of the screw connection (15) is anchored in the recess (20) and has a screw thread (15"a) onto which or into which a second component (15b) is screwed which engages on a clamping part (12), exerting pressure.

14. Chimney connection according to Claim 13, characterized in that the recess (20) contains a first portion (20a), which starts from the lining brick front face (2c) and has a side wall at least approximately parallel to the longitudinal axis (21), and, adjoining said first portion, a second portion (20b) which is widened radially to the longitudinal axis (21) with respect to the first portion (20a), in that the first component (15a) of the bolt connection (15) contains a shaft (15'a) which is at least partially arranged in the first portion (20a) of the recess (20), on one end of which shaft the screw thread (15"a) is formed and whose other end bears an anchoring member (15"'a) which has radially greater dimensions than the first portion (20a) of the recess (20), is arranged in the second portion (20b) and is held by the latter in positive engagement against a movement in the longitudinal axis (21) at least towards the lining brick front face (2a) and in that, in each case with respect to sections made perpendicular to the longitudinal axis (21), the cross-sectional shape of the shaft (15'a) and/or the anchoring member (15"'a) and the associated cross-sectional shape of the first portion (20a) or second portion (20b) is chosen such that the first component (15a) of the bolt connection (15) is secured by positive engagement against twisting about the longitudinal axis (21) relative to the lining brick (2).

15. Chimney connection according Claim 14, characterized in that the shaft (15'a) is designed as a cylindrical bolt and the anchoring member (15"'a) is a rectangular plate which is attached to the bolt, in a manner central and perpendicular to the axis of the bolt, and in that the second portion (20b) of the recess (20a) has a parallelepiped shape.

16. Chimney connection according to Claim 14 or 15, characterized in that the recess (20) is taken as far as the rear face (2b) of the lining brick (2) and the second portion (20b) of the recess (20) is designed as a depression in this rear face (2d).

17. Chimney connection according to any of Claims 13 -16, characterized in that the recess (20) is open toward the joint surface (2a).

18. Chimney connection according to Claim 17, characterized in that the longitudinal axis (21) of the recess (20) lies in the joint (19) between two lining bricks (2), in each case one half of the recess being formed in the joint surface (2a) of a first lining brick (2) and the other half in the joint surface of the adjoining lining brick.
